# EUROPÄISCHE PATENTSCHRIFT

(11) **EP 0 367 719 B1**
(45) Veröffentlichungstag und Bekanntmachung des Hinweises auf die Patenterteilung: **23.12.1992**
(21) Anmeldenummer: 89810791.7
(22) Anmeldetag: 19.10.1989
(51) Int. Cl.: A63H 33/04, A63H 33/08

(54) **Bausatz mit Steckbausteinen für Schichtbauweise**
Toy building set with blocks for stratified contructions
Jeu de construction dont les éléments sont adaptés pour des constructions stratifiées

(30) Priorität: 25.10.1988 CH 3961/88
(43) Veröffentlichungstag der Anmeldung: 09.05.1990
(73) Patentinhaber: LEGO A/S, DK-7190 Billund (DK); Interlego AG, CH-6340 Baar (CH)
(72) Erfinder: Bolli, Peter, CH-6312 Steinhausen (CH); Looser, Heinz, CH-6340 Baar (CH)
(74) Vertreter: Münch, Otto

(56) Entgegenhaltungen:
- EP-A- 0 269 099
- CH-A- 362 354
- CH-A- 365 015
- US-A- 4 270 303

## Beschreibung

Die Erfindung betrifft einen Bausatz von Steckbausteinen für Schichtbauweise mit Kupplungsorganen, die in einem quadratischen Raster mit einem Modul angeordnet sind, und mit entsprechenden Gegenkupplungsorganen, wobei der Bausatz prismatische Gurtelemente umfaut, die an zwei ersten Seitenflächen je mindestens eine Reihe von Kupplungsorganen mit dem Modulabstand aufweisen. Ein solcher Bausatz ist im GB-Patent Nr. 866'557 beschrieben und allgemein bekannt. Es handelt sich dabei um ein bei Kindern sehr beliebtes Spielzeug. Die bekannten Bausätze für Schichtbauweise sind allerdings nicht geeignet zur Herstellung von biegefesten Trägern.

Aus der US-Patentschrift Nr. 4,270,303, Fig. 11, gegen welche der Anspruch 1 begrenzt ist, ist ein Baustein zum Verbinden zweier senkrecht zueinander stehender Wände bekannt. Dieser Baustein ist prismatisch und hat an zwei senkrecht zueinander stehenden Seitenwänden je eine Reihe von Kupplungszapfen. Auch dieser Baustein eignet sich nicht zum Aufbau biegesteifer Träger.

Ein ähnlicher Baustein ist aus der CH-Patentschrift Nr. 365 015, Fig. 50 bis 53 bekannt.

Der vorliegenden Erfindung liegt die Aufgabe zugrunde, einen Bausatz der oben genannten Art derart weiterzuentwickeln, dass damit auch biegefeste Träger hergestellt werden können. Diese Aufgabe wird durch die kennzeichnenden Merkmale der Ansprüche gelöst.

Nachfolgend werden Ausführungsbeispiele der Erfindung anhand der Zeichnungen erläutert. Darin zeigt:
Fig. 1 eine perspektivische Ansicht eines Gurtelementes,
Fig. 2 eine Stirnansicht des Gurtelementes nach Fig. 1 mit einem Verbindungsstab und einem Baustein,
Fig. 3 eine Seitenansicht eines Teils eines Fachwerkes,
Fig. 4 einen Schnitt längs der Linie IV-IV in Fig. 3 mit einem zweiten, teleskopisch längs des ersten verschiebbaren Fachwerk,
Fig. 5 eine perspektivische Ansicht einer zweiten Ausführungsform eines Gurtelementes und eines Steckelementes,
Fig. 6 eine Stirnansicht des Elementes nach Fig. 5 mit einem Verbindungsstab und einem Baustein,
Fig. 7 und 8 Stirnansichten zweier weiterer Ausführungsformen von Gurtelementen, und
Fig. 9 eine Seitenansicht eines Teils eines weiteren Fachwerkes.

Die in den Fig. 1 bis 9 dargestellten Bausteine sind für einen Baukasten für Schichtbauweise bestimmt, der auf quadratischen Raster mit dem Modul M aufgebaut ist und dessen Bausteine im Modulabstand Kupplungszapfen 1 und daran angepasste Gegenkupplungsorgane 2 haben. Das Prinzip dieser Schichtbauweise ist im GB-Patent Nr. 866 557 beschrieben.

In Fig. 1 ist ein einstückig aus Kunststoff spritzgegossenes Gurtelement 10 für ein Fachwerk dargestellt. Das Gurtelement 10 besteht aus einem im wesentlichen prismatischen Hohlkörper mit quadratischem Querschnitt mit zwei gegenüber liegenden, parallelen, senkrecht zur Längsachse des Gurtelementes 10 angeordneten Stirnflächen 11, 12 und vier senkrecht zu den Stirnflächen 11, 12 stehenden Seitenflächen 13, 14, 15, 16. Die Breite der Seitenflächen 13 bis 16 beträgt ein Modul M, die Länge des Gurtelementes 10 ist 5M. Längs der senkrecht zueinander stehenden Seitenflächen 13, 14 steht eine einzelne Reihe von fünf hohlzylindrischen Kupplungszapfen 1 über die Ebene der Seitenflächen 13, 14 vor. Die Zapfen 1 haben einen regelmässigen Abstand von 1M voneinander. Von den Seitenflächen 15, 16 steht je ein quaderförmiger Ansatz 17, 18 der Länge 3M und der Breite 1M ab. Die Vorderseite 19 der Ansätze 17, 18 ist um einen Betrag a gegenüber der zu ihr parallelen Seitenfläche 13 bzw. 14 zurückversetzt und trägt je drei weitere hohlzylindrische Kupplungszapfen 1. Die Rückseite 20 der Ansätze 17, 18 hat zur parallelen Seitenfläche 15, 16 den gleichen Abstand a. Stirnseitig hat das Gurtelement 10 je eine zylindrische Zentrierbohrung 21 mit je einer zylindrischen Ansenkung 22. Die Bohrung 21 ist in einer zylindrischen, in den Hohlraum des Gurtelementes 10 ragenden Hülse 23 ausgebildet, die in einer radialen Schulter 24 endet. Die Achsen der Bohrungen 21 schneiden die Achsen der Kupplungszapfen 1 der Seitenflächen 13, 14. Der Durchmesser der Bohrungen 21 ist gleich dem Durchmesser der Kupplungszapfen 1. Damit kann das Gurtelement 10 z.B. auf eine Grundplatte mit Kupplungszapfen 1 aufgesteckt werden.

Die Bohrungen 21 dienen zur Aufnahme von zylindrischen Steckelementen 28 (Fig. 5) mit einem Mittelflansch 29 und Randwulsten 30, die durch axiale Schlitze 31 radial federnd nachgiebig sind. Im eingesetzten Zustand liegt die Hälfte des Flansches 29 in der Ansenkung 22 und der Randwulst 30 ist hinter der Schulter 24 der Hülse 23 eingeschnappt. Auf die aus der Bohrung 21 ragende Hälfte des Steckelementes 28 kann ein weiteres Gurtelement 10 aufgesteckt werden. Durch die Steckelemente 28 werden die Gurtelemente 10 gegeneinander zentriert und begrenzt zugfest miteinander verbunden.

In den Fig. 2 und 3 ist der Aufbau eines Fachwerkes mit den Gurtelementen 10 und Verbindungsstäben 34 dargestellt. Die Verbindungsstäbe 34 haben die Breite M und zwei in Dickenrichtung abstehende Endzapfen 35 und entsprechende, koaxiale Gegenkupplungsorgane 36. Die Endzapfen 35 haben einen Abstand von √2 mal einem ganzzahligen Vielfachen n des Moduls M voneinander, im dargestellten Beispiel 3M√2. Die Dicke der Verbindungsstäbe 34 enspricht annähernd der Distanz a zwischen Seitenfläche 13 bzw. 14 und Vorderseite 19. Die Enden der Verbindungsstäbe 34 sind koaxial zu den Endzapfen 35 abgerundet. Symmetrisch zur Mittelebene sind beim Verbindungsstab 34 von der Länge 3M√2+M zwei weitere Zapfen 1 mit Modulabstand voneinander angeordnet. Diese Zapfen erleichtern beim Bauen die Wahl der richtigen Verbindungsstablänge, wenn der Bausatz unterschiedlich lange Stäbe 34 aufweist: Die Zapfenzahl entspricht jener eines senkrecht zur Gurterstreckung angeordneten, die gleiche Breite überspannenden Bausteins 38 (Fig. 3), also der Anzahl der Modulabstände zwischen den Gurten.

In Fig. 3 sind die Gurte zusammengesetzt aus den in Fig. 1 und 2 dargestellten Gurtelementen 10, analogen, jedoch kürzeren Gurtelementen 10′ sowie weiteren Gurtelementen 39, die ohne die Ansätze 17, 18 ausgebildet sind. Die mit Zapfen versehenen Seitenflächen 40, 41 dieser Gurtelemente 39 bilden den gleichen, im dargestellten Fall rechten Winkel miteinander wie die Seitenflächen 13, 14 des Gurtelementes 10. Der Querschnitt der Gurtelemente 39 entspricht dem Querschnitt der Endabschnitte der Gurtelemente 10, 10′ ausserhalb der Ansätze 17, 18. Das Gurtelement 10′ ist mit dem gegenüberliegenden Gurtelement 10 durch einen Steckbaustein 38 von der Länge 4M, der Breite M und der Dicke a verbunden. Dieser Baustein 38 hat vier Zapfen 1 und entsprechende Gegenkupplungsorgane 2.

Auf die Fachwerkknoten, das heisst die Verbindungsstellen von Gurtelementen 10, 10′ und Verbindungsstäben 34 bzw. Bausteinen 38 werden noch flache Bausteine 44 mit 2 x 3 bzw. 1 x 2 Zapfen 1 und Gegenkupplungsorganen 2 aufgesteckt, was diese Knoten wesentlich verstärkt. Die Gegenkupplungsorgane 2, 36 werden gebildet durch die umlaufende Wand 45 des Bausteins 44 und zwei Hohlzapfen 46 bzw. einen Vollzapfen 47 bei Verbindungsstäben 34. Die Kupplungszapfen 1 werden beim Einstecken zwischen diesen Hohlzapfen 46 bzw. Vollzapfen 47 und der Wand 45 geklemmt. Zwischen den Bausteinen 44 werden auf die Gurtelemente 10, 10′, 39 noch einreihige, flache Bausteine der Art des Bausteins 38 aufgesteckt, welche die Verbindung der Gurtelemente untereinander verstärken, insbesondere die Zugkräfte im Gurt übertragen, und einen durchgehenden, unabgesetzten Gurt bilden. Im Beispiel nach Fig. 3 sind diese zusätzlichen Bausteine 3M lang. Werden die durch die Bausteine 38 gebildeten rechtwinkligen Streben weggelassen, so werden die Gurtelemente 10′ und 39 ersetzt durch ein längeres Gurtelement der Art des Elementes 39.

Fig. 4 zeigt einen Teilschnitt durch zwei teleskopisch ineinander verschiebbare Fachwerke der in Fig. 3 dargestellten Art. Beim Inneren dieser beiden Fachwerke sind die Bausteine 44 und die zwischen den Bausteinen 44 auf die Gurtelemente 10, 10′ und 39 aufgesteckten einreihigen Bausteine ersetzt durch Bausteine 44′ ohne Kupplungszapfen, also mit einer glatten, durchgehenden Oberfläche 48. Diese Oberfläche 48 gleitet an den Rückseiten 20 der Ansätze 17, 18 der Gurtelemente 10 des äusseren Fachwerks. Ausserdem sind die Seitenflächen der Bausteine 44′ durch die Seitenflächen 15, 16 der Gurtelemente 10 geführt.

Statt an beiden Stirnflächen 11, 12 die Zentrierbohrungen 21 vorzusehen, ist es auch möglich, zum Zentrieren an der einen Stirnfläche einen Kupplungszapfen 1 koaxial zur Zentrierbohrung auf der gegenüber liegenden Stirnfläche vorstehen zu lassen. Dies hat den Vorteil, dass die Steckelemente 28 entfallen. Andererseits hat die beschriebene Ausbildung den Vorteil, dass die Kupplungskraft auf Zug etwas grösser ist, und dass mit den Steckelementen auch andere Bauteile befestigt werden können. Die beschriebene Ausbildung ist deshalb vielseitiger verwendbar.

In den Fig. 5 und 6 ist eine zweite Ausführungsform eines Gurtelementes 50 dargestellt, wobei für analoge Teile gleiche Bezugszeichen verwendet werden, so dass sich eine detaillierte Beschreibung erübrigt. Das Gurtelement 50 hat ebenfalls zwei Seitenflächen 13, 14 der Länge 5M mit je einer einzelnen Reihe von Kupplungszapfen 1. Die Seitenflächen 13, 14 bilden hier einen Winkel von 60° miteinander. Diese Gurtelemente 50 dienen zum Aufbau von Fachwerkträgern mit drei Gurten. Die zurückversetzten Ansätze 51, 52 mit den zu den Seitenflächen 13, 14 parallelen Vorderseiten 53 sind hier glatt durchgehend über die ganze Länge des Gurtelementes 50 ausgebildet und sind wesentlich schmaler als M. Wie Fig. 6 zeigt, dienen sie zur Auflage der Verbindungsstäbe 34. Sie erleichtern das Positionieren der Verbindungsstäbe 34 und das Setzen der Bausteine 44, und sie tragen auch zur Kraftübertragung zwischen Verbindungsstab 34 und Gurt bei. Das Gurtelement 50 hat ebenfalls axiale Bohrungen 21 für die Steckelemente 28. Bei dieser Ausführungsform können beim Verbindungsstab 34 die zu den Endzapfen 35 koaxialen Gegenkupplungsorgane 36 weggelassen werden.

Die Ausführungsform nach Fig. 5 und 6 wirkt ästethisch leichter und ergibt weniger wuchtige Knoten. Ausserdem sind für den Aufbau eines Fachwerks weniger unterschiedliche Einzelteile erforderlich. Bei der Ausführungsform nach Fig. 1 bis 3 können dagegen grössere Kräfte über die Knoten übertragen werden.

Auch die Ausführungsform nach Fig. 1 bis 3 kann für den Aufbau von Fachwerkträgern mit drei Gurten ausgebildet werden. Fig. 7 zeigt die Stirnansicht des dazu erforderlichen Gurtelementes 60. Dieses hat wiederum Seitenflächen 13, 14 mit einer einzelnen Reihe von Zapfen 1. Die Seitenflächen 13, 14 schneiden sich im Winkel von 60°. An den Seitenflächen 15, 16 sind kürzere, zurückversetzte Ansätze 61, 62 mit Vorderseiten 63 und ebenfalls einer Reihe von drei Zapfen 1 angeordnet. Bei einem Fachwerk mit drei Gurten und Verbindungsstäben, die unter 45° zu den Gurten verlaufen, sind an einem der drei Gurten die Knoten der einen Verbindungsstabebene gegenüber den Knoten der anderen Verbindungsstabebene in Gurtlängsrichtung versetzt, so dass hier die Gurtelement 60 bloss auf einer der Seitenflächen 15, 16 den Ansatz 61 bzw. 62 benötigen. Für dieses Fachwerk werden also bei der Ausführungsform nach Fig. 7 zwei Sorten Gurtelemente 60 benötigt, nämlich solche mit einem Ansatz 61 und solche mit zwei Ansätzen 61, 62, was in Fig. 7 durch gestrichelte Darstellung des Ansatzes 62 angedeutet ist. Die Ansätze 61, 62 sind hier etwas breiter als M, um auch bei dieser Ausführungsform eine Teleskopführung analog zu Fig. 4 zu ermöglichen.

In Fig. 8 ist die der Ausführungsform nach Fig. 5 und 6 entsprechende Variante des Gurtelementes 70 mit senkrecht zueinander stehenden Seitenflächen 13, 14 dargestellt. Die über die ganze Elementlänge durchgehenden, schmalen Ansätze 51, 52 mit Vorderseiten 53 haben dieselbe Fuktion wie die Ansätze 51, 52 der Ausführungsform nach Fig. 5 und 6.

In Fig. 9 ist schliesslich ein Teil eines Fachwerkes mit den Gurtelementen 70 nach Fig. 8 dargestellt. Wie aus Fig. 9 ersichtlich ist, benötigt die Ausführungsform mit den schmalen, glatt durchgehenden Ansätzen 51, 52 weniger unterschiedlich gestaltete Gurtelemente. Bei der Ausführungsform nach Fig. 9 haben die Verbindungsstäbe 34′ an ihren Enden zwei Abschrägungen 71 unter 45° zur Längserstreckung der Verbindungsstäbe 34′; die Abschrängungen 71 haben vom Zentrum des Endzapfens 35 je einen Abstand von 0,5M. Sie erleichtern das Einsetzen der Verbindungsstäbe 34′ in richtiger Lage.

Der beschriebene Bausatz ermöglicht den Bau stabiler Fachwerke, was bisher bei Baukästen für Schichtbauweise nicht für möglich gehalten wurde. Durch die beschriebene Ausbildung der Gurtelemente werden die Stabkräfte in die Gurtachse eingeleitet, da sich die Stabachsen in den Gurtachsen schneiden. Die Knotenbedingungen entsprechen also dem idealen Fachwerk. Ausser der höheren Festigkeit ergibt dies auch einen ästethisch optimalen Ausbau. Wegen der Einleitung der Stabkräfte in die Gurtachse ist das Gurtelement mit der Länge 5M gewissermassen das Grundelement. Diese Länge 5M ist bei Baukasten für Schichtbauweise unüblich. Hier werden für Längen über 4M nur Bausteine angeboten, deren Länge ein geradzahliges Vielfaches des Moduls M ist.

## Patentansprüche

1. Bausatz von Steckbausteinen für Schichtbauweise mit Kupplungsorganen (1), die in einem quadratischen Raster mit einem Modul (M) angeordnet sind, und mit entsprechenden Gegenkupplungsorganen (2), wobei der Bausatz prismatische Gurtelemente (10,50,60,70) umfasst, die an zwei ersten Seitenflächen (13,14) je mindestens eine Reihe von Kupplungsorganen (1) mit dem Modulabstand aufweisen, dadurch gekennzeichnet, dass die Gurtelemente an zwei gegenüberliegenden Stirnflächen (11,12) Zentriermittel (21) zum Zentrieren mit stirnseitig anschliessenden weiteren Gurtelementen aufweisen.

2. Bausatz nach Anspruch 1, dadurch gekennzeichnet, dass sich die Ebenen der ersten Seitenflächen (13,14) unter einem Winkel von 90° oder 60° schneiden.

3. Bausatz nach Anspruch 1 oder 2, dadurch gekennzeichnet, dass die Gurtelemente (10,50,60,70) an zwei zu den ersten Seitenflächen (13,14) senkrecht angeordneten zweiten Seitenflächen (15,16) je einen Ansatz (17,18;51,52;61,62) aufweisen, dessen eine Seite (19,53,63) parallel zur benachbarten ersten Seitenfläche (13,14) und gegenüber dieser zurückversetzt ist.

4. Bausatz nach Anspruch 3, dadurch gekennzeichnet, dass der zurückversetze Ansatz (17,18;51,52) von zwei einander parallel gegenüber liegenden Seitenflächen (13,15;14, 16) des Gurtelementes (10,70) gleichen Abstand (a) hat.

5. Bausatz nach Anspruch 3 oder 4, dadurch gekennzeichnet, dass die Ansätze (51,52) über die ganze Länge der Gurtelemente (50,70) durchgehen und ihre Breite geringer als das Modul (M) ist.

6. Bausatz nach Anspruch 3 oder 4, dadurch gekennzeichnet, dass die Ansätze (17,18;61,62) eine Breite von mindestens einem Modul (M) haben und mindestens je ein weiteres Kupplungsorgan (1) aufweisen.

7. Bausatz nach Anspruch 6, dadurch gekennzeichnet, dass die ersten Seitenflächen (13,14) die Ansätze (17,18;61, 62) mindestens einseitig überragen.

8. Bausatz nach Anspruch 7, dadurch gekennzeichnet, dass die ersten Seitenflächen (13,14) je eine einzige Reihe von mindestens 5 Kupplungsorganen (1) aufweisen, dass die Ansätze (17,18;61,62) eine einzige Reihe von genau drei Kupplungsorganen (1) haben, und dass die ersten Seitenflächen (13,14) die Ansätze (17,18;61,62) beidseitig überragen.

9. Bausatz nach einem der Ansprüche 1 bis 8, dadurch gekennzeichnet, dass die Zentriermittel in mindestens einer der Stirnflächen (11,12) eine Bohrung (21) mit einer Ansenkung (22) zur Aufnahme eines Mittelflansches (29) eines Steckelementes (28) und mit Abstand von der Stirnfläche (11,12) eine Schulter (24) zum Eingriff eines Endwulstes (30) des Steckelementes (28) umfassen.

10. Bausatz nach einem der Ansprüche 1 bis 9, dadurch gekennzeichnet, dass er zusätzlich Verbindungsstäbe (34,34′) mit an beiden Enden angeordneten End-Kupplungsorganen (35) umfasst, deren gegenseitiger Abstand durch das Modul (M) nicht ganzzahlig teilbar ist.

11. Bausatz nach den Ansprüchen 3 und 10, dadurch gekennzeichnet, dass die Dicke der Verbindungsstäbe (34,34′) annähernd gleich dem Abstand (a) von den ersten Seitenflächen (13,14) zum benachbarten zurückversetzten Ansatz (17,18;51, 52;61,62) ist.

12. Bausatz nach Anspruch 10 oder 11, dadurch gekennzeichnet, dass die Breite der Verbindungsstäbe (34,34′) annähernd ein Modul (M) beträgt.

13. Bausatz nach einem der Ansprüche 10 bis 12, dadurch gekennzeichnet, dass die Verbindungsstäbe (34) an ihren Enden abgerundet sind, wobei die Rundungen koaxial zu den End-Kupplungsorganen (35) sind.

14. Bausatz nach einem der Ansprüche 10 bis 12, dadurch gekennzeichnet, dass die Verbindungsstäbe (34′) an ihren Enden je zwei Abschrägungen (71) von einem Winkel von 45° aufweisen.

15. Bausatz nach einem der Ansprüche 10 bis 14, dadurch gekennzeichnet, dass die Verbindungsstäbe (34,34′) zwischen den End-Kupplungsorganen (35) weitere Kupplungsorgane (1) und Gegenkupplungsorgane (2) aufweisen, die bezüglich der Mittelebene der Verbindungsstäbe (34,34′) symmetrisch und untereinander im Modulabstand angeordnet sind.

16. Bausatz nach Anspruch 15, dadurch gekennzeichnet, dass die Anzahl aller an den Verbindungsstäben (34,34′) angeordneter Kupplungsorgane (1,35) gleich der Anzahl der Modulabstände zwischen zwei parallel angeordneten, mit den Verbindungsstäben (34,34′) verbundenen Gurtelementen (10,50,60,70) ist.

## Claims

1. Building set of plug-in building blocks for building in layers, comprising coupling elements (1) arranged in a square grid of module (M), and comprising corresponding mating coupling elements (2), the building set including prismatic girder elements (10, 50, 60, 70) having at least one row of coupling elements (1) with the modular spacing on each of two first side faces, characterised in that the girder elements have centring means (21) on two opposing end faces (11, 12) for centring with further girder elements which join at the end faces.

2. Building set according to claim 1, characterised in that the planes of the first side faces (13, 14) intersect at an angle of 90° or 60°.

3. Building set according to claim 1 or claim 2, characterised in that the girder elements (10, 50, 60, 70) have a projection (17, 18; 51, 52; 61, 62) on each of two second side faces (15, 16) arranged perpendicular to the first side faces (13, 14), one side (19, 53, 63) of which is parallel to the adjacent first side face (13, 14) and set back with respect to the latter.

4. Building set according to claim 3, characterised in that the set-back projection (17, 18; 51, 52) has the same spacing (a) from two mutually parallel opposing side faces (13, 15; 14, 16) of the girder element (10, 70).

5. Building set according to claim 3 or claim 4, characterised in that the projections (51, 52) extend over the entire length of the girder elements (50, 70), and their width is less than the module (M).

6. Building set according to claim 3 or claim 4, characterised in that the projections (17, 18; 61, 62) have a width of at least one module (M) and each have at least one further coupling element (1).

7. Building set according to claim 6, characterised in that the first side faces (13, 14) project above the projections (17, 18; 61, 62) on at least one side.

8. Building set according to claim 7, characterised in that the first side faces (13, 14) each have a single row of at least 5 coupling elements (1), the projections (17, 18; 61, 62) have a single row of exactly three coupling elements (1), and the first side faces (13, 14) project above the projections (17, 18; 61, 62) on either side.

9. Building set according to one of claims 1 to 8, characterised in that in at least one of the end faces (11, 12) the centring means include a bore (21) with a countersink (22) for accommodating a centre flange (29) of a plug-in element (28), and, spaced from the end face (11, 12), a shoulder (24) for engaging a terminal bead (30) of the plug-in element (28).

10. Building set according to one of claims 1 to 9, characterised in that it further includes connecting bars (34, 34′) with terminal coupling elements (35) arranged at either end and the mutual spacing of which is not integrally divisible by the module (M).

11. Building set according to claims 3 and 10, characterised in that the thickness of the connecting bars (34, 34′) is approximately equal to the spacing (a) of the first side faces (13, 14) from the adjacent set-back projection (17, 18; 51, 52; 61, 62).

12. Building set according to claim 10 or claim 11, characterised in that the width of the connecting bars (34, 34′) is approximately one module (M).

13. Building set according to one of claims 10 to 12, characterised in that the connecting bars (34) are rounded at their ends, the rounding being coaxial with the terminal coupling elements (35).

14. Building set according to one of claims 10 to 12, characterised in that at each of their ends the connecting bars (34′) have two bevels (71) at an angle of 45°.

15. Building set according to one of claims 10 to 14, characterised in that between the terminal coupling elements (35) the connecting bars (34, 34′) have further coupling elements (1) and mating coupling elements (2) arranged symmetrically with respect to the median plane of the connecting bars (34, 34′) and at the modular spacing from one another.

16. Building set according to claim 15, characterised in that the number of all of the coupling elements (1, 35) arranged on the connecting bars (34, 34′) is equal to the number of the modular spacings between two girder elements (10, 50, 60, 70) arranged in parallel and connected to the connecting bars (34, 34′).

## Revendications

1. Jeu de construction composé de briques à emboîtement pour le mode de construction par couches superposées, possédant des organes d'accouplement (1) qui sont disposés selon une trame carrée possédant un module (M), et des contre-organes d'accouplement (2) correspondants, le jeu de construction comprenant des éléments (10, 50, 60, 70) de semelle de poutre prismatiques qui présentent une rangée d'organes d'accouplement (1) espacés de l'écartement modulaire sur chacune de deux premières surfaces latérales (13, 14), caractérisé en ce que les éléments de semelle de poutre présentent, sur deux surfaces frontales opposées (11, 12), des moyens de centrage (21) servant à les centrer par rapport à d'autres éléments de semelle de poutre qui s'y raccordent en bout.

2. Jeu de construction selon la revendication 1, caractérisé en ce que les plans des premières surfaces (13, 14) se coupent en formant un angle de 90° ou de 60°.

3. Jeu de construction selon la revendication 1 ou 2, caractérisé en ce que les éléments (10, 50, 60, 70) de semelle de poutre présentent, sur chacune de deux secondes surfaces latérales (15, 16) disposées perpendiculairement aux premières surfaces latérales (13, 14), une aile (17, 18 ; 51, 52 ; 61, 62) dont une face (19, 53, 63) est parallèle à la première surface latérale (13, 14) voisine en retrait par rapport à cette surface latérale.

4. Jeu de construction selon la revendication 3, caractérisé en ce que l'aile (17, 18 ; 51, 52) en retrait se trouve à la même distance (a) de deux surfaces latérales (13, 15 ; 14, 16) de l'élément (10, 70) de semelle de poutre qui sont opposées parallèlement l'une à l'autre.

5. Jeu de construction selon la revendication 3 ou 4, caractérisé en ce que les ailes (51, 52) s'étendent sans interruption sur toute la longueur des éléments (50, 70) de semelle de poutre et que leur largeur est inférieure au module (M).

6. Jeu de construction selon la revendication 3 ou 4, caractérisé en ce que les ailes (17, 18, 61, 62) ont une largeur d'au moins un module (M) et présentent chacun au moins un organe d'accouplement (1) supplémentaire.

7. Jeu de construction selon la revendication 6, caractérisé en ce que les premières surfaces latérales (13, 14) débordent des ailes (17, 18 ; 61, 62) au moins sur un côté.

8. Jeu de construction selon la revendication 7, caractérisé en ce que les premières surfaces latérales (13, 14) présentent chacune une unique rangée d'au moins cinq organes (1) d'accouplement, en ce que les ailes (17, 18 ; 61, 62) ont une unique rangée d'exactement trois organes (1) d'accouplement et en ce que les premières surfaces latérales (13, 14) débordent des ailes (17, 18 ; 61, 62) sur les deux côtés.

9. Jeu de construction selon une des revendications 1 à 8, caractérisé en ce que les moyens de centrage présentent dans au moins une des surfaces latérales (11, 12) un perçage (21) muni d'un lamage (22) pour recevoir une collerette (29) d'un raccord mâle (28) et, à distance de la face frontale (11, 12) un épaulement (28) destiné à entrer en prise avec un bourrelet terminal (30) du raccord mâle (28).

10. Jeu de construction selon une des revendications 1 à 9, caractérisé en ce qu'il comprend en supplément des barres de liaison (34, 34′) munies d'organes d'accouplement (35) terminaux disposés aux deux extrémités, dont l'écartement mutuel n'est pas divisible par le module (M) avec un quotient entier.

11. Jeu de construction selon les revendications 3 et 10, caractérisé en ce que l'épaisseur des barres de liaison (34, 34′) est approximativement égale à la distance (a) entre les premières surfaces latérales (13, 14) et l'aile voisine (17, 18 ; 51, 52 ; 61, 62) placée en retrait.

12. Jeu de construction selon la revendication 10 ou 11, caractérisé en ce que la largeur des barres de liaison (34, 34′) est approximativement égale à un module (M).

13. Jeu de construction selon une des revendications 10 à 12, caractérisé en ce que les barres (34) sont arrondies à leurs extrémités, les arrondis étant coaxiaux aux organes d'accouplement (35) terminaux.

14. Jeu de construction selon une des revendications 10 à 12, caractérisé en ce que les barres de liaison (34′) présentent à chacune de leurs extrémités deux chanfreins (71) inclinés d'un angle de 45°.

15. Jeu de construction selon une des revendications 10 à 14, caractérisé en ce que les barres de liaison (34, 34′) présentent, entre les organes (35) d'accouplement (35) terminaux, d'autres organes d'accouplement (1) et des contre-organes d'accouplement (2) qui sont disposés symétriquement par rapport au plan médian des barres de liaison (34, 34′) et sont disposés les uns par rapport aux autres à l'écartement modulaire.

16. Jeu de construction selon la revendication 15, caractérisé en ce que le nombre de tous les organes d'accouplement (1, 35) prévus sur les barres de liaison (34, 34′) est égal au nombre des écartements modulaires entre deux éléments (10, 50, 60, 70) de semelle de poutre disposés parallèlement et réunis aux barres de liaison (34, 34′).
